# FASCICULE DE BREVET EUROPEEN

(11) **EP 0 407 243 B1**
(45) Date de publication et mention de la délivrance du brevet: **07.09.1994**
(21) Numéro de dépôt: 90401676.3
(22) Date de dépôt: 15.06.1990
(51) Int. Cl.: H01Q 25/00, H01Q 3/26, H01Q 21/00

(54) **Système d'antenne à faisceaux multiples à modules actifs, et formation de faisceaux par le calcul numérique**
Mehrfachkeulen-Antennensystem mit aktiven Modulen und mit Keulenbildung durch numerische Berechnung
Multiple beam antenna system with active modules and with formation of beams by numerical calculation

(30) Priorité: 04.07.1989 FR 8908960
(43) Date de publication de la demande: 09.01.1991
(73) Titulaire: THOMSON-CSF, 75008 Paris (FR)
(72) Inventeur: Pourailly, Jean-Louis, F-92045 Paris la Défense (FR); Roger, Joseph, F-92045 Paris la Défense (FR)
(74) Mandataire: Albert, Claude

(56) Documents cités:
- EP-A- 0 257 964
- WO-A-88/08623
- US-A- 4 216 475
- US-A- 4 277 787
- WISSENSCHAFTLICHE BERICHTE AEG-TELELFUNKEN, vol. 54, nos. 1,2, 1981, pages 25-43; D. BORGMANN: "Steuerung und Formung von Strahlungscharakteristiken mit Gruppenantennen"
- MICROWAVE JOURNAL, vol. 30, no. 1, janvier 1987, pages 107-108,110,112,114,116,118,120,122,124; STEYSKAL: "Digital beamforming antennas"

## Description

La présente invention concerne un système d'antenne à modules actifs et formation de faisceaux par le calcul numérique.

Dans la formation de faisceaux par le calcul (FFC), on élabore, à partir de signaux délivrés par des antennes élémentaires configurées en un réseau, un signal somme de tous ces signaux après les avoir pondérés par des coefficients appropriés ; lorsqu'il existe une relation de phase entre les ondes incidentes captées par les antennes élémentaires, on peut montrer qu'alors, sous certaines conditions, le signal somme est le signal qui serait obtenu par l'antenne réseau formée des antennes élémentaires mais avec une loi d'illumination définie par les coefficients de pondération.

La FFC numérique consiste à exécuter numériquement cette sommation pondérée des signaux délivrés par les antennes élémentaires.

Par ailleurs, on réalise un balayage électronique par application d'un déphasage variable et contrôlé aux signaux délivrés par les antennes élémentaires (ou, en émission, appliqués à celles-ci), de manière que le cumul des différents déphasages, combiné au pas du réseau, produise un « lobe principal » dont la direction avec l'axe central du réseau forme un angle variable, modifié en fonction des besoins.

Typiquement, une antenne à formation de faisceaux par le calcul numérique comprend :
- une pluralité d'antennes élémentaires configurées en un réseau,
- une pluralité de modules actifs amplificateurs d'émission et/ou de réception, en nombre égal à celui des antennes élémentaires et associés chacun, respectivement, à l'une de celles-ci (on appellera « module actif » un ensemble d'éléments actifs - tels qu'amplificateurs de puissance pour l'émission, amplificateurs faible bruit pour la réception, déphaseurs, etc. - situés à proximité d'un élément rayonnant d'une antenne réseau ; de façon générale, I'énergie à l'intérieur du module actif reste à la fréquence hyperfréquence du radar),
- une pluralité de modules FFC, recevant chacun un signal hyperfréquence provenant des modules actifs et délivrant en sortie des données numériques complexes représentatives du signal reçu en entrée (on appellera "module FFC" un tel organe, dont l'entrée reçoit le signal hyperfréquence après amplification faible bruit, et dont la sortie se présente sous la forme d'un nombre complexe représentatif du signal analogique d'entrée - c'est-à-dire d'un nombre à deux paramètres, correspondant à deux voies en quadrature, dites "voie sinus" et "voie cosinus"), et
- des moyens processeurs FFC élaborant, à partir des données numériques complexes délivrées par les différents modules FFC du système, des sommes pondérées de ces données, la pondération correspondant à une voie de réception définissant un faisceau étroit du diagramme de rayonnement de l'antenne.

On connaît actuellement deux techniques pour équiper ainsi une antenne réseau active de modules FFC.

Dans la première technique, on place un module FFC à la sortie de chaque voie de réception des modules actifs.

Une telle technique est décrite par exemple dans un article de D. Borgmann intitulé "Steuerung und Formung von Strahlungs- charakteristiken mit Gruppenantennen", paru dans la revue Wissenschafliche Berichte AEG-TELEFUNKEN, vol. 54, N° 1-2, 1981, pages 25-43.

Cet article décrit un système d'antenne à formation de faisceau par le calcul dans lequel les signaux des antennes élémentaires issus des modules actifs associés à chaque antenne sont numérisés sous forme de données numériques complexes, ces données étant envoyées à un processeur FFC délivrant des sommes pondérées définissant des faisceaux étroits du diagramme de l'antenne. L'article précise aussi les limitations de vitesse qui s'imposaient du fait des composants disponibles.

Cette solution, bien qu'elle autorise toutes les configurations possibles, présente cependant l'inconvénient de nécessiter un très grand nombre de modules FFC (les antennes réseaux actuellement réalisées comprennent, typiquement, 4000 à 5000 antennes élémentaires et donc autant de modules actifs).

Il en résulte deux conséquences très pénalisantes :
- tout d'abord, un coût très élevé (du fait du nombre élevé de modules FFC à prévoir) ;
- et d'autre part un très grand flux de données à gérer par le processeur FFC, puisque celui-ci devra traiter en temps réel autant de signaux complexes qu'il y a de modules FFC, c'est-à-dire plusieurs milliers de signaux complexes.

Une solution voisine pour essayer de remédier aux inconvénients relatifs à la complexité et à l'encombrement du processeur FFC est décrite dans le document EP-A 0 257 964 qui propose de réaliser le processeur sous forme entièrement optique à l'aide de fibres optiques de différentes longueurs et de combineurs-diviseurs optiques. Mais cette solution n'est pas exempte des inconvénients déjà mentionnés.

La seconde technique consiste à regrouper les antennes élémentaires du réseau en sous-réseaux adjacents obtenus par combinaison des signaux issus de modules actifs voisins, et de ne prévoir qu'un seul module FFC pour chaque sous-réseau.

Cette solution réduit fortement, bien entendu, les inconvénients mentionnés plus haut puisque le nombre de modules FFC peut être considérablement réduit. Elle présente cependant l'inconvénient de n'autoriser qu'un seul faisceau de bonne qualité, car si l'on s'écarte de la direction de pointage, les faisceaux calculés vont présenter des lobes de réseau, souvent inacceptables.

Pour pointer les sous-réseaux dans la direction d'analyse, il est nécessaire de prévoir un balayage électronique et un traitement séquentiel - et non plus simultané , comme dans le premier cas de figure - des informations, ce qui rend cette technique pénalisante en termes de cadence de renouvellement de l'information lorsque l'on doit gérer plusieurs directions (c'est-à-dire lorsque l'on a besoin de plusieurs faisceaux), en raison de ce mode de fonctionnement séquentiel.

L'un des buts de l'invention est de remédier à ces divers inconvénients, en proposant une architecture d'antenne FFC à modules actifs permettant de gérer simultanément plusieurs faisceaux, en limitant cependant de façon notable la quantité d'informations à traiter par le processeur et, dans l'un des modes de réalisation, en réduisant également de façon notable le nombre de modules FFC nécessaire.

Ainsi, dans un premier mode de réalisation on va chercher principalement à réduire le nombre de modules FFC en associant à chaque module FFC un sous-réseau dont le diagramme est sectoral, et qui ne laissera donc passer que les signaux en provenance de la zone de l'espace dans laquelle on voudra établir la fonction multifaisceaux.

Cette caractéristique, qui sera par la suite désignée « préfiltrage spatial » est rendue possible, selon le premier mode de réalisation de l'invention, par le fait que, dans un système d'antennes FFC du type énoncé plus haut :
- le système comporte en outre une pluralité de circuits de préfiltrage spatial, dont chacun reçoit en entrée une pluralité de signaux en provenance des modules actifs disposés en amont et délivre en sortie, à un module FFC associé disposé en aval, un signal qui est une somme pondérée en amplitude de certains des signaux reçus en entrée, chaque module FFC étant ainsi associé à un sous-réseau du réseau des antennes élémentaires, les différents sous-réseaux ainsi constitués étant imbriqués entre eux et la pondération des signaux de chaque sous-réseau étant choisie de manière que le diagramme de celui-ci soit un diagramme sectoral ne laissant essentiellement passer que les signaux en provenance d'une zone restreinte de l'espace,
- le nombre de ces circuits de préfiltrage spatial ainsi que des modules FFC qui leur sont associés est inférieur au nombre des antennes élémentaires, et
- les moyens processeurs FFC traitent simultanément les signaux en sortie des circuits de préfiltrage spatial, de manière à obtenir pour le diagramme de rayonnement de l'antenne un nombre équivalent de faisceaux simultanés, distincts et de qualité homogène.

Dans un second mode de réalisation de l'invention, le « préfiltrage spatial » sert essentiellement à réduire la quantité d'information à traiter par le processeur FFC, sans chercher à réduire le nombre des modules FFC.

Dans ce cas, on prévoit autant de modules FFC que de modules actifs, on dispose ces modules FFC immédiatement après chaque module actif correspondant (les deux modules pouvant être, d'ailleurs, intégrés), et les sous-réseaux sont alors constitués en calculant des sommes pondérées directement à partir des signaux ainsi numérisés.

Plus précisément, selon ce second mode de réalisation de l'invention :
- le système comporte en outre des moyens de préfiltrage spatial recevant en entrée les signaux délivrés par les modules FFC disposés en amont et délivrant en sortie, aux moyens processeurs FFC disposés en aval, des sommes pondérées en amplitude de certains des signaux reçus en entrée, de manière à constituer un sous-réseau du réseau des antennes élémentaires, les différents sous-réseaux ainsi constitués étant imbriqués entre eux et la pondération des signaux de chaque sous-réseau étant choisie de manière que le diagramme de celui-ci soit un diagramme sectoral ne laissant essentiellement passer que les signaux en provenance d'une zone restreinte de l'espace, et
- les moyens processeurs FFC traitent les signaux en sortie des moyens de préfiltrage spatial de manière à obtenir pour le diagramme de rayonnement de l'antenne un nombre équivalent de faisceaux simultanés, distincts et de qualité homogène.

Dans ce second mode de réalisation, les moyens de préfiltrage spatial peuvent notamment être mis en oeuvre par un automate programmable.

Avantageusement, dans l'un ou l'autre des modes de réalisation la pondération réalisée par les moyens processeurs FFC est une pondération adaptative assurant la convergence du pointage dans la direction de l'espace recherchée.

On va maintenant décrire un exemple de réalisation de l'invention, en référence aux dessins annexés.

La figure 1 est une illustration schématique du premier mode de réalisation précité de l'invention.

La figure 2 est une illustration schématique du second mode de réalisation précité de l'invention.

La figure 3 est un schéma par blocs montrant la structure, en elle-même connue, d'un module actif.

La figure 4 est un schéma par blocs montrant la structure, en elle-même connue, d'un module FFC.

La figure 5 est un exemple de diagramme de chacun des sous-réseaux imbriqués, relevé pour le mode de réalisation de la figure 1.

La figure 6 correspond, dans ce même cas, aux diagrammes de réseau obtenus par les seuls récepteurs FFC.

La figure 7 correspond à la combinaison des diagrammes des figures 5 et 6, c'est-à-dire au diagramme final du faisceau FFC après préfiltrage.

La figure 8 illustre les possibilités de balayage électronique par les modules FFC à l'intérieur du diagramme de la figure 5.

Les figures 9 et 10 sont, respectivement, homologues des figures 5 et 7, mais avec application d'une valeur de dépointage de 30° environ par un contrôle appropriée des modules actifs.

La figure 1 illustre de façon schématique le premier mode de réalisation de l'invention. La référence 1 désigne les antennes élémentaires du réseau (pour la clarté du dessin, on n'a représenté qu'un nombre limité de ces antennes élémentaires, qui en réalité sont en nombre beaucoup plus élevé, typiquement de l'ordre de 4000 à 5000).

A chaque antenne élémentaire est associé un module actif 2, de type en lui-même connu (et dont la structure sera décrite plus bas en référence à la figure 3), essentiellement constitué par les circuits amplificateurs de réception et/ou d'émission.

De façon caractéristique de l'invention, on forme une pluralité de sous-réseaux imbriqués (trois sur la figure 1), au moyen de répartiteurs équi-amplitude et équi-phase 3 qui distribuent les signaux issus des amplificateurs pour les distribuer à un certain nombre (trois, dans l'exemple illustré) de réseaux de préfiltrage spatial 4 dont le rôle est d'effectuer la sommation des signaux qu'ils reçoivent en entrée en appliquant à ces signaux des coefficients de pondération en amplitude, caractéristiques de chacun des sous-réseaux que l'on veut constituer.

A cet effet, la surface des sous-réseaux peut, grâce à l'imbrication, être choisie pour obtenir des diagrammes ayant un rayonnement secondaire très propre, c'est-à-dire un diagramme très proche d'un diagramme sectoral idéal, car on peut en effet affecter à chaque sous-réseau un nombre de signaux suffisants pour établir la pondération voulue.

Le signal de sortie de chacun de ces circuits de préfiltrage spatial 4 (c'est-à-dire le signal correspondant à chacun des sous-réseaux que l'on a constitué) est appliqué en entrée à un module FFC 5 de type connu (et dont la structure sera décrite plus bas en référence à la figure 4) qui délivre en sortie une valeur numérique complexe, sous forme de deux signaux I et Q (les « voie sinus » et « voie cosinus » mentionnées plus haut).

Les composantes I et Q des valeurs complexes délivrées par les différents modules FFC du système sont appliquées à un processeur FFC 6 qui traitera simultanément les valeurs numériques correspondant à chacun des sous-réseaux, permettant ainsi, comme on le recherche, d'obtenir une pluralité de pinceaux simultanés et de qualité homogène.

Le calculateur FCC peut, avantageusement, être un dispositif bouclé, « intelligent », délivrant grâce à des algorithmes appropriés un signal adaptatif permettant d'effectuer le pointage dans la direction précise de l'espace où l'on en a besoin, en évitant les brouilleurs par création de « trous » dans le diagramme dans la direction de ceux-ci : on obtient ainsi le résultat voulu d'une antenne dont le diagramme est constitué par une « grappe » de faisceaux étroits, ajustables avec précision, antibrouillés et de qualité homogène.

La figure 5 montre un exemple de diagramme relevé pour l'un des sous-réseaux imbriqués (c'est-à-dire d'un diagramme obtenu par une pondération appropriée dans l'un des circuits de préfiltrage spatial 4), avec, comme on peut le voir, un lobe principal central définissant approximativement le diagramme sectoral idéal mentionné plus haut.

La figure 6 montre le diagramme de réseau obtenu par les modules FFC seuls, c'est-à-dire sans le préfiltrage des sous-réseaux, et la figure 7 montre ce même diagramme après préfiltrage, c'est-à-dire le diagramme obtenu en combinant les diagrammes séparés des figures 5 et 6 : on voit ainsi que les lobes de réseau importants du diagramme de la figure 6 disparaissent pratiquement complètement après passage dans le préfiltre des sous-réseaux.

La figure 8 illustre la possibilité que l'on a, avec un même jeu de données, de former des lobes FFC dans toute la zone définie par le préfiltre ; à cet effet, par un balayage électronique résultant d'une commande appropriée des modules FFC, on translate de quelques degrés ou fractions de degré vers la droite ou vers la gauche le diagramme de la figure 6, et donc le lobe central de celui-ci, de façon à faire balayer par ce dernier la totalité du secteur angulaire défini par le sous-réseau.

La figure 8 correspond ainsi à une série de diagrammes homologues du diagramme de la figure 7, obtenus avec un même diagramme de préfiltrage spatial (celui de la figure 5) mais en décalant de quelques degrés ou fractions de degré vers la gauche ou vers la droite le diagramme de la figure 6 par une commande appropriée des modules FFC.

Enfin, à l'aide des déphaseurs électroniques des modules actifs (et non de ceux des modules FFC, qui ne servent qu'au pointage fin), il est possible d'orienter différemment le secteur angulaire du préfiltre, en fonction des besoins.

Ainsi, sur les figures 9 et 10, au lieu d'un pointage dans l'axe on a opéré un dépointage de +30°, le diagramme de la figure 5 devenant celui de la figure 9 et le diagramme de la figure 7, celui de la figure 10.

On voit ainsi que l'on peut sans difficulté balayer une zone de l'espace relativement étendue, tout en conservant les propriétés d'étroitesse du faisceau (et donc d'antibrouillage) permise par la technique FFC.

On notera que, bien que sur la figure 1 chacun des circuits de préfiltrage spatial (c'est-à-dire des sous-réseaux) utilise les signaux délivrés par l'ensemble du système, cette caractéristique n'est pas indispensable, et, en pratique (notamment pour limiter le facteur de bruit de l'antenne lorsque celle-ci comporte un nombre élevé de modules actifs) on pourrait être amené à limiter le nombre de signaux affectés à chaque sous-réseau. Cependant, du fait que le préfiltrage a lieu en aval (dans le sens de la réception) des modules actifs, on peut utiliser les signaux issus des amplificateurs de ces derniers pour plusieurs préfiltres, donc réaliser une imbrication très importante sans pénaliser le rapport signal/bruit.

Néanmoins, si l'on peut réaliser la numérisation du signal directement au niveau du module actif, cette contrainte d'augmentation du facteur de bruit ne joue plus, de sorte que l'on pourra ajuster au mieux le préfiltrage spatial sans être obligé de limiter le nombre des signaux affectés à chaque sous-réseau.

Par ailleurs, pour simplifier la description, on a pris pour exemple un réseau linéaire l'invention n'est cependant pas limitée à un tel type de réseau, et s'applique à des réseaux de forme quelconque, notamment des réseaux surfaciques ou volumiques.

De même, le réseau FFC n'a pas besoin d'être, comme illustré, un réseau à pas régulier ; la répartition peut être quelconque, à condition de ne pas générer de lobes de réseau à l'intérieur de la zone préfiltrée.

La figure 2 illustre un second mode de réalisation de l'invention, utilisant également la même technique de préfiltrage spatial, mais remplaçant le maillage entre les répartiteurs 3 et le circuit de préfiltrage spatial 4 par une distribution opérée par le calcul, directement sur des valeurs numériques.

A cet effet, on associe à chaque module actif 2 un module FFC 5 (les deux modules pouvant d'ailleurs être, physiquement, intégrés en un circuit unique) délivrant les valeurs numériques complexes I et Q à un organe de préfiltrage numérique 4 tel qu'un calculateur réparti (de préférence, un automate programmable) qui va constituer directement par le calcul les sous-réseaux en déterminant les sommes pondérées appropriées à partir des signaux numérisés en amont.

Ces sommes pondérées sont délivrées au calculateur FFC 6, qui les traitera de la même façon que dans le cas du premier mode de réalisation.

Cette solution ne permet certes pas de réduire le nombre des modules FFC par rapport aux solutions de l'art antérieur, mais offre néanmoins l'avantage de limiter considérablement le flux d'informations à traiter par le calculateur FFC 6 du fait du préfiltrage spatial opéré en amont par l'organe 4.

Cette architecture procure en outre, par rapport à celle du mode de réalisation de la figure 1, les avantages de simplification de la connectique, de diminution du nombre de bits de codage des convertisseurs numériques (car, du fait du préfiltrage spatial, la dynamique des signaux pourra être plus faible) et de répartition de la puissance de calcul à proximité des modules où sont produites les données - c'est-à-dire que la majeure partie du traitement numérique de masse aura lieu à proximité des modules actifs et FFC, déchargeant d'autant la tâche du calculateur 6.

On a illustré sur les figures 3 et 4, respectivement, la structure générale des modules actifs 2 et des modules FFC 5. Ces modules n'ont été représentés que schématiquement dans la mesure où, pour l'essentiel, il s'agit de structures en elles-mêmes connues.

Chaque module actif 2 est constitué (figure 3) d'un déphaseur 10 permettant d'orienter à volonté le plan d'onde. Ce déphaseur est relié d'une part aux circuits d'émission et de réception et d'autre part à un commutateur 11. En émission, ce commutateur relie le déphaseur à un amplificateur de puissance constitué d'étages 12, 13 alimentant l'antenne élémentaire 1 via un circulateur 14 et un filtre d'harmoniques 15 ; en réception, l'antenne élémentaire 1 alimente, via le filtre 15 et le circulateur 14, un amplificateur faible bruit 16, généralement via un étage limiteur 17. L'amplificateur 16 délivre le signal capté et amplifié au déphaseur 10 (via le commutateur émission/réception 11) par l'intermédiaire d'un atténuateur 18 servant au réglage du niveau, notamment pour la pondération en amplitude de l'antenne élémentaire dans le réseau.

La figure 4 illustre le schéma d'un module FFC 5, de type analogique.

Celui-ci reçoit en entrée un signal S hyperfréquence, qui est abaissé à une première fréquence intermédiaire, de l'ordre de 1000 MHz, par un mélangeur 20 alimenté par un oscillateur local OL1, commun à tous les modules FFC. Le signal en sortie du mélangeur est filtré en 21 et amplifié en 22, puis soumis à un second changement de fréquence (pour aboutir à une seconde fréquence intermédiaire de l'ordre de 60 MHz), ce second changement de fréquence étant effectué sur deux voies semblables comportant chacune un mélangeur 23, 23′, un filtre passe-bas 24, 24′ et un amplificateur vidéo 25, 25′. Pour obtenir un signal complexe représentatif à la fois de l'amplitude et de la phase du signal de base, on doit effectuer une démodulation amplitude/phase à partir de deux signaux d'oscillateur local OL2 en quadrature, qui sont respectivement appliqués à chacun des deux mélangeurs 23 et 23′.

Enfin, chacun des deux signaux en quadrature est numérisé par un convertisseur analogique/numérique respectif 26, 26′ pour donner les signaux I (signal de référence) et Q (signal en quadrature) délivré par chacun des modules FFC.

On notera que cette description correspond à un module FFC analogique, c'est-à-dire dans lequel la conversion analogique/numérique est effectuée après démodulation ; il est également possible de prévoir un module FFC numérique, c'est-à-dire dans lequel, la numérisation étant effectuée en amont, la démodulation amplitude/phase est effectuée de façon numérique, par le calcul, et non par mélange et filtrage de signaux.

## Revendications

1. Un système d'antenne à modules actifs et formation de faisceaux par le calcul numérique FFC, comprenant :
- une pluralité d'antennes élémentaires (1) configurées en un réseau,
- une pluralité de modules actifs (2) amplificateurs d'émission et/ou de réception, en nombre égal à celui des antennes élémentaires et associés chacun, respectivement, à l'une de celles-ci,
- une pluralité de modules FFC (5), recevant chacun un signal hyperfréquence provenant des modules actifs et délivrant en sortie des données numériques complexes (I, Q) représentatives du signal reçu en entrée, et
- des moyens processeurs FFC (6) élaborant, à partir des données numériques complexes délivrées par les différents modules FFC du système, des sommes pondérées de ces données, la pondération correspondant à une voie de réception définissant un faisceau étroit du diagramme de rayonnement de l'antenne,
caractérisé en ce que :
- le système comporte en outre une pluralité de circuits de préfiltrage spatial (4), dont chacun reçoit en entrée une pluralité de signaux en provenance des modules actifs (2) disposés en amont et délivre en sortie, à un module FFC associé (5) disposé en aval, un signal qui est une somme pondérée en amplitude de certains des signaux reçus en entrée, chaque module FFC étant ainsi associé à un sous-réseau du réseau des antennes élémentaires, les différents sous-réseaux ainsi constitués étant imbriqués entre eux et la pondération des signaux de chaque sous-réseau étant choisie de manière que le diagramme de celui-ci soit un diagramme sectoral ne laissant essentiellement passer que les signaux en provenance d'une zone restreinte de l'espace,
- le nombre de ces circuits de préfiltrage spatial (4) ainsi que des modules FFC (5) qui leur sont associés est inférieur au nombre des antennes élémentaires, et
- les moyens processeurs FFC (6) traitent simultanément les signaux en sortie des circuits de préfiltrage spatial, de manière à obtenir pour le diagramme de rayonnement de l'antenne un nombre équivalent de faisceaux simultanés, distincts et de qualité homogène.

2. Le système d'antenne de la revendication 1, dans lequel la pondération réalisée par les moyens processeurs FFC (6) est une pondération adaptative assurant la convergence du pointage dans la direction de l'espace recherchée.

3. Un système d'antenne à modules actifs et formation de faisceaux par le calcul numérique FFC, comprenant :
- une pluralité d'antennes élémentaires (1) configurées en un réseau,
- une pluralité de modules actifs (2) amplificateurs d'émission et/ou réception, en nombre égal à celui des antennes élémentaires et associés chacun, respectivement, à l'une de celles-ci,
- une pluralité de modules FFC (5), en nombre égal à celui des modules actifs et associés chacun, respectivement, à l'un de ceux-ci, recevant chacun le signal hyperfréquence provenant du module actif et délivrant en sortie des données numériques complexes (I, Q) représentatives du signal reçu en entrée, et
- des moyens processeurs FFC (6) élaborant, à partir des données numériques complexes délivrées par les différents modules FFC du système, des sommes pondérées de ces données, la pondération correspondant à une voie de réception définissant un faisceau étroit du diagramme de rayonnement de l'antenne,
caractérisé en ce que :
- le système comporte en outre des moyens de préfiltrage spatial (4) recevant en entrée les signaux délivrés par les modules FFC (5) disposés en amont et délivrant en sortie, aux moyens processeurs FFC (6) disposés en aval, des sommes pondérées en amplitude de certains des signaux reçus en entrée, de manière à constituer un sous-réseau du réseau des antennes élémentaires, les différents sous-réseaux ainsi constitués étant imbriqués entre eux et la pondération des signaux de chaque sous-réseau étant choisie de manière que le diagramme de celui-ci soit un diagramme sectoral ne laissant essentiellement passer que les signaux en provenance d'une zone restreinte de l'espace, et
- les moyens processeurs FFC (6) traitent les signaux en sortie des moyens de préfiltrage spatial de manière à obtenir pour le diagramme de rayonnement de l'antenne un nombre équivalent de faisceaux simultanés, distincts et de qualité homogène.

4. Le système d'antenne de la revendication 3 dans lequel les moyens de préfiltrage spatial (4) sont mis en oeuvre par un automate programmable.

5. Le système d'antenne de la revendication 3, dans lequel la pondération réalisée par les moyens processeurs FFC (6) est une pondération adaptative assurant la convergence du pointage dans la direction de l'espace recherchée.

## Patentansprüche

1. Antennensystem mit aktiven Modulen und Bildung des Strahlenbündels durch digitale Berechnung (FFC), enthaltend:
- mehrere in einer Gruppe angeordnete Elementarantennen (1),
- mehrere aktive Sende- und/oder Empfangs-Verstärkermodule (2), deren Anzahl gleich der der Elementarantennen ist, und von denen jeweils einer einer von diesen zugeordnet ist,
- mehrere FFC-Module (5), die jeweils ein von den aktiven Modulen kommendes Höchstfrequenzsignal empfangen und am Ausgang komplexe digitale Daten (I, Q) abgeben, die das am Eingang empfangene Signal repräsentieren, und
- FFC-Prozessormittel (6), die aus den von den verschiedenen FFC-Modulen des Systems gelieferten digitalen komplexen Daten gewichtete Summen dieser Daten bilden, wobei die Gewichtung einem Empfangskanal entspricht, der ein schmales Bündel des Strahlungsdiagramms der Antenne definiert,
dadurch gekennzeichnet, daß
- das System außerdem mehrere Schaltungen (4) zur spatialen Vorfilterung enthält, von denen jede am Eingang mehrere von den eingangsseitig angeordneten aktiven Modulen (2) kommende Signale empfängt und am Ausgang an einen ausgangsseitig angeordneten zugehörigen FFC-Modul (5) ein Signal liefert, das eine amplitudengewichtete Summe gewisser dieser am Eingang empfangenen Signale darstellt, wobei jeder FFC-Modul auf diese Weise einer Untergruppe der Gruppe elementarer Antennen zugeordnet ist, wobei die auf diese Weise gebildeten Untergruppen ineinander verschachtelt sind und die Gewichtung der Signale jeder Untergruppe so gewählt ist, daß ihr Diagramm ein Sektordiagramm ist, das im wesentlichen nur die aus einer eingeschränkten Zone des Raums kommenden Signale durchläßt,
- die Anzahl der Schaltungen (4) zur spatialen Vorfilterung sowie die Anzahl der FFC-Module (5), die ihnen zugeordnet sind, kleiner als die Anzahl der Elementarantennen ist, und
- die FFC-Prozessormittel (6) gleichzeitig die Ausgangssignale der Schaltungen zur spatialen Vorfilterung so verarbeiten, daß als Strahlungsdiagramm der Antenne eine äquivalente Anzahl gleichzeitiger, getrennter und eine homogene Qualität aufweisender Strahlenbündel erhalten wird.

2. Antennensystem nach Anspruch 1, bei welchem die durch die FFC-Prozessormittel (6) durchgeführte Gewichtung eine adaptive Gewichtung ist, die die Konvergenz der Ausrichtung in die gesuchte Richtung des Raums gewährleistet.

3. Antennensystem mit aktiven Modulen und Bildung des Strahlenbündels durch digitale Berechnung (FFC), enthaltend:
- mehrere in einer Gruppe angeordnete Elementarantennen (1),
- mehrere aktive Sende- und/oder Empfangs-Verstärkermodule (2), deren Anzahl gleich der der Elementarantennen ist, und von denen jeweils einer einer von diesen zugeordnet ist,
- mehrere FFC-Module (5), deren Anzahl gleich der der aktiven Module ist und von denen jeder einem von ihnen zugeordnet ist, und die jeweils ein von den aktiven Modulen kommendes Höchstfrequenzsignal empfangen und am Ausgang komplexe digitale Daten (I, Q) abgeben, die das am Eingang empfangene Signal repräsentieren, und
- FFC-Prozessormittel (6), die aus den von den verschiedenen FFC-Modulen des Systems gelieferten digitalen komplexen Daten gewichtete Summen dieser Daten bilden, wobei die Gewichtung einem Empfangskanal entspricht, der ein schmales Bündel des Strahlungsdiagramms der Antenne definiert,
dadurch gekennzeichnet, daß
- das System ferner Mittel (4) zur spatialen Vorfilterung enthält, die am Eingang von den eingangsseitig angeordneten FFC-Modulen (5) gelieferte Signale empfangen und am Ausgang an ausgangsseitig angeordnete FFC-Prozessormittel (6) amplitudengewichtete Summen gewisser am Eingang empfangener Signale abgeben, so daß eine Untergruppe der Gruppe der Elementarantennen gebildet wird, wobei die verschiedenen so gebildeten Untergruppen ineinander verschachtelt sind und die Gewichtung der Signale jeder Untergruppe so gewählt ist, daß ihr Strahlungsdiagramm ein Sektordiagramm ist, das im wesentlichen nur die aus einer eingeschränkten Zone des Raums kommenden Signale durchläßt, und
- die FFC-Prozessormittel (6) die Ausgangssignale der Mittel zur spatialen Vorfilterung so verarbeiten, daß für das Strahlungsdiagramm der Antenne eine äquivalente Anzahl gleichzeitiger, getrennter und eine homogene Qualität aufweisender Strahlenbündel erhalten wird.

4. Antennensystem nach Anspruch 3, bei welchem die Mittel (4) zur spatialen Vorfilterung durch einen programmierbaren Automaten verwirklicht sind.

5. Antennensystem nach Anspruch 3, bei welchem die durch die FFC-Prozessormittel (6) durchgeführte Gewichtung eine adaptive Gewichtung ist, die die Konvergenz der Ausrichtung in die gesuchte Richtung des Raums gewährleistet.

## Claims

1. An antenna system with active modules and beam formation by numerical computation BFC, comprising:
- a plurality of elementary antennas (1) configured as an array,
- a plurality of transmission and/or reception amplifier active modules (2), in equal number to that of the elementary antennas and each associated, respectively, with one of the latter,
- a plurality of BFC modules (5), each receiving a microwave frequency signal originating from the active modules and delivering at output complex numerical data (I, Q) representative of the signal received at input, and
- BFC processor means (6) calculating, from the complex numerical data delivered by the various BFC modules of the system, weighted sums of these data, the weighting corresponding to a reception channel defining a narrow beam of the antenna's radiation diagram,
characterized in that:
- the system furthermore includes a plurality of spatial prefiltering circuits (4), each of which receives at input a plurality of signals originating from the active modules (2) arranged upstream and delivers at output, to an associated BFC module (5) arranged downstream, a signal which is a weighted amplitude sum of certain of the signals received at input, each BFC module thus being associated with a sub-array of the array of elementary antennas, the various sub-arrays thus constituted being nested together and the weighting of the signals of each sub-array being chosen in such a way that the diagram of the latter is a sectorial diagram essentially allowing through only the signals originating from a restricted region in space,
- the number of these spatial prefiltering circuits (4) as well as of the BFC modules (5) which are associated with them is less than the number of elementary antennas, and
- the BFC processor means (6) simultaneously process the signals at the output of the spatial prefiltering circuits, so as to obtain in respect of the antenna's radiation diagram an equivalent number of distinct, simultaneous beams of uniform quality.

2. The antenna system of Claim 1, in which the weighting carried out by the BFC processor means (6) is an adaptive weighting ensuring the convergence of the pointing in the sought-after direction in space.

3. An antenna system with active modules and beam formation by numerical computation BFC, comprising:
- a plurality of elementary antennas (1) configured as an array,
- a plurality of transmission and/or reception amplifier active modules (2), in equal number to that of the elementary antennas and each associated, respectively, with one of the latter,
- a plurality of BFC modules (5), in equal number to that of the active modules and each associated, respectively, with one of the latter, each receiving the microwave frequency signal originating from the active module and delivering at output complex numerical data (I, Q) representative of the signal received at input, and
- BFC processor means (6) calculating, from the complex numerical data delivered by the various BFC modules of the system, weighted sums of these data, the weighting corresponding to a reception channel defining a narrow beam of the antenna's radiation diagram,
characterized in that:
- the system furthermore includes spatial prefiltering means (4), receiving at input the signals delivered by the BFC modules (5) arranged upstream and delivering at output, to the BFC processor means (6) arranged downstream, weighted amplitude sums of certain of the signals received at input, so as to constitute a sub-array of the array of elementary antennas, the various sub-arrays thus constituted being nested together and the weighting of the signals of each sub-array being chosen in such a way that the diagram of the latter is a sectorial diagram essentially allowing through only the signals originating from a restricted region in space, and
- the BFC processor means (6) process the signals at the output of the spatial prefiltering means, so as to obtain in respect of the antenna's radiation diagram an equivalent number of distinct, and simultaneous beams of uniform quality.

4. The antenna system of Claim 3 in which the spatial prefiltering means (4) are implemented via a programmable automaton.

5. The antenna system of Claim 3, in which the weighting carried out by the BFC processor means (6) is an adaptive weighting ensuring the convergence of the pointing in the sought-after direction in space.
